# FASCICULE DE BREVET EUROPEEN

(11) **EP 1 920 127 B1**
(45) Date de publication et mention de la délivrance du brevet: **03.12.2008**
(21) Numéro de dépôt: 06794188.0
(22) Date de dépôt: 17.07.2006
(51) Int. Cl.: E05C 17/20

(54) **ARRET DE PORTE A POSITIONS DE MAINTIEN INDETERMINEES**
TÜRSTOPPER MIT UNBESTIMMTEN HALTEPOSITIONEN
DOOR STOP WITH INDETERMINATE RETAINING POSITIONS

(30) Priorité: 27.07.2005 FR 0508006
(43) Date de publication de la demande: 14.05.2008
(73) Titulaire: Prieur, André, 93360 Neuilly Plaisance (FR)
(72) Inventeur: Prieur, André, 93360 Neuilly Plaisance (FR)
(86) Numéro de dépôt international: PCT/FR2006/001741
(87) Numéro de publication internationale: WO 2007/012729

(56) Documents cités:
- US-A1- 2004 251 696
- US-B1- 6 370 732
- US-B1- 6 467 126
- US-B1- 6 513 193

## Description

La présente invention se rapporte à un mécanisme permettant l'arrêt et le maintien d'une porte battante ou coulissante, dans une position indéterminée, entre la fermeture et la pleine ouverture, avec en particulier des applications possibles aux ouvrants des véhicules automobiles. Ce mécanisme, conçu pour être économique, est en partie constitué par un chariot solidaire de la portière ou de la carrosserie, comportant un élément de freinage agissant sur un galet cylindrique, assurant le blocage par rapport à un guide, lui-même solidaire de l'autre partie (carrosserie ou portière). L'ensemble assure un maintien de l'ouvrant dans une position d'arrêt indéterminée, dès lors que l'on cesse d'exercer l'effort nécessaire à la manoeuvre d'ouverture ou de fermeture.

On connaît les types d'arrêts décrits dans l'état actuel de l'art, en particulier un arrêt selon le document EP 1 249 569 A1, qui comporte d'une part, un guide articulé solidaire d'une des parties, comportant des encoches définies à des positions d'arrêt prédéterminées, d'autre part des galets solidaires de l'autre partie et pénétrant de façon élastique dans les encoches pour assurer un blocage.

De tels dispositifs présentent l'inconvénient de n'autoriser que quelques positions prédéterminées d'ouvertures de la porte, avec une force d'entraînement à l'approche de chacune de ces positions, obligeant à maintenir la porte lorsqu'il y a risque d'interférence avec le milieu environnant (Pilier, mur, autre véhicule). Une telle manoeuvre peut s'avérer délicate lorsqu'en sortant du véhicule, en raison de la position incommode, l'occupant relâche la porte, qui sous l'effet d'un rebond peut venir le heurter, voire le blesser.

On connaît un dispositif décrit dans la demande de brevet référencée FR 2874 051 A, déposée en date du 05/08/04 par la demanderesse et qui permet de remédier à cet inconvénient, en offrant des possibilités d'arrêt dans une position indéterminée.

Un autre arrêt de porte selon le preambule de la revendication 1 est connu du document US 6467126B.

La présente invention se propose également de remédier à l'inconvénient que présentent les systèmes traditionnels à positions d'arrêt prédéfinies, en proposant un mécanisme simplifié, permettant l'arrêt dans une position indéterminée, tout en n'excluant pas de conserver certaines positions privilégiées.

Des figures jointes au descriptif, présentent de façon schématique la réalisation et le fonctionnement du mécanisme proposé par l'invention selon les revendications.
- Figure 1 : vue d'ensemble schématique du mécanisme objet de l'invention
- Figure 2 : corps du chariot (2)
- Figure 3 : épaulements optionnels (212) et (213) sur le galet (21)
- Figure 4 : présentation des formes schématiques des ouvertures de guidage latérales
- Figure 5 : schéma d'implantation d'aimants participant au maintien de l'axe (22) durant les manoeuvres d'ouverture ou de fermeture
- Figure 6 : schéma d'implantation de pièces possédant des propriétés magnétiques aux extrémités de l'axe (22)
- Figure 7 : schéma d'implantation d'aimants aux extrémités de l'axe (22)
- Figure 8 : représentation schématique de coulisseaux de guidage aux extrémités de l'axe (22)
- Figure 9 : illustration de l'ensemble élastique (24)
- Figure 10 : variante de l'ensemble élastique (24)
- Figure 11 : variante du mécanisme où le galet (3) est maintenu directement par le chariot (2)
- Figure 12 : illustration schématique du guide (1)
- Figure 13 : exemples de formes possibles pour la section du guide (1) et le profil correspondant du galet (21)
- Figure 14 : variante du guide (1) avec une zone de contact réduite
- Figure 15 : variante du guide (1) avec une zone sans contact
- Figure 16 : illustration des coulisseaux de guidage (91) et (92)
- Figure 17 : variante du guide (1)
- Figure 18 : détail de la variante du guide (1) présentée en figure 17
- Figure 19 : autre variante du guide (1)
- Figure 20 : illustration du principe de fonctionnement du mécanisme en position déverrouillage
- Figure 21 : illustration du débattement du chariot (2) avant déverrouillage

Le mécanisme est constitué par : (Figure 1)
- Un guide articulé (1), formé d'une tige métallique (ou autre matériau résistant), pouvant offrir des chemins de roulage sur deux de ses faces opposées. Ce guide peut être solidaire de la carrosserie ou de la porte.
- Un mécanisme (9), solidaire de la porte ou de la carrosserie, au travers duquel pénètre le guide (1) et dont la fonction consiste à maintenir verrouillé le guide (1) dans une position indéterminée, dès lors que l'on n'applique pas sur la porte un effort supérieur à la force de déverrouillage. Le mécanisme (9) comprend :
- Un chariot (2) comportant un galet-frein (21), en partie réalisé en matériaux possédant des propriétés élastiques (élastomères ou gommes pneumatiques par exemple), ainsi qu'un élément de freinage (23). L'élément-frein (23) sera constitué sous la forme d'un patin solidaire du chariot (2), dont une surface (231) viendra en contact avec la bande de roulement (211) du galet (21), pour en assurer le blocage. (Figure 1). L'élément-frein (23) pourra être partie intégrante du corps du chariot (2). Le galet (21) est muni d'un axe (22), qui sert à son maintien et à son guidage par rapport au corps du chariot (2). Cette liaison entre le chariot et le galet est réalisée de telle sorte qu'un mouvement relatif entre ces éléments apparaisse, lorsqu'un effort est exercé entre le guide (1) et le chariot (2). Cette liaison pourra être réalisée simplement, au moyen d'ouvertures de formes oblongues (25) et (26), pratiquées dans le corps du chariot (2), dans lesquelles l'axe (22) pourra être maintenu et guidé avec un certain débattement. (Figure 2). En position 'verrouillée', le galet (21) est bloqué entre l'élément de freinage (23) et le guide (1), réalisant ainsi un auto-blocage de l'ensemble guide (1) / chariot (2). Dans un but de simplification, le chariot (2) pourra être directement réalisé à partir d'éléments de tôle repliés, faisant partie de la porte (ou de la carrosserie). L'ensemble élastique (24) ainsi que le galet (3) et son axe (31), décrits ci-après, seront dans ce cas directement reliés à la porte (ou à la carrosserie). Un ensemble élastique (24), solidaire du chariot (2), constitué d'un élément métallique ou plastique déformable - par exemple un ensemble comprenant deux lames élastiques (Figure 9) -, ou constitué d'éléments de ressorts travaillant en torsion, (Figure 10), servira à maintenir et à ramener l'axe (22) dans la position 'verrouillage'. L'ensemble élastique (24) pourra soit agir directement sur l'axe (22), soit agir sur les coulisseaux (224) et (223) schématisés en figure 8, éventuellement prévus pour faciliter le guidage de l'axe (22) dans les ouvertures (25) et (26). Dans ce cas, l'ensemble élastique (24) pourra être constitué, à titre d'exemple non limitatif, par des éléments de ressorts hélicoïdaux travaillant en compression.
- Un galet (3), monté en rotation libre sur son axe (31) et maintenu par un support (32) solidaire du mécanisme (9) et servant à contrebalancer l'effort subi par le guide (1) de la part du chariot (2) (Figure 1). Par soucis de simplification ou d'économie, le support (32) pourra être directement assemblé sur la porte (ou la carrosserie).

Une variante simplifiée consistera à regrouper le support (32) et le chariot (2) en une seule et même pièce, solidaire de la porte (ou de la carrosserie), telle que décrite sur la Figure 11. On peut alors faire l'économie du support (32).

### GUIDE (1)

Le guide (1), (Figure 12), sera solidaire de la carrosserie, ou de la portière, par l'intermédiaire d'une articulation lui permettant des degrés de liberté suffisants pour accompagner la cinématique de la porte par rapport à la carrosserie lors des manoeuvres d'ouverture et de fermeture.

L'articulation ne sera pas décrite ici et pourra être de toute nature selon l'état actuel de l'art. Le guide (1) peut avoir un forme incurvée pour s'adapter à la cinématique d'ouverture et de fermeture de la porte et être pourvu d'encoches ou de bossages si l'on souhaite définir des positions privilégiées. Le guide (1) pourra être doté de deux chemins de roulage (11) et (12), placés sur deux de ses faces opposées, dont l'un constituera une zone de blocage (11), et sera à ce titre conçu de sorte à pouvoir assurer un effort de freinage entre le guide (1) et le galet-frein (21). A cet effet, l'adhérence guide-galet pourra être obtenue par une rugosité de la surface du chemin de roulage (11), ou par un crantage de toute nature, voire une forme d'engrenage, venant en correspondance avec les bandes de roulement du galet (21). Le chemin de roulage (12), situé sur la face opposée, aura pour fonction d'assurer le guidage d'un galet (3). La section du guide (1) pourra être de forme quelconque, (circulaire, elliptique, ...), sachant qu'une section rectangulaire apparaît la solution la plus simple et la plus économique et sera utilisée, à ce titre, dans les schémas explicatifs. On pourra néanmoins, pour cette section, prévoir toutes formes de nature à favoriser le maintien, le guidage et le blocage du galet (21), telles qu'illustrées par des exemples sur la figure 13, (Formes en U, en V ou V inversé, de type double rail de chemin de fer, ...). Par voie de conséquence, la section du galet (21) aura dans chacun de ces cas, la forme correspondante appropriée. Par ailleurs, la section du guide (1) pourra être évolutive, selon les caractéristiques d'adhérence ou de résistance au roulement que l'on souhaite obtenir, ces paramètres étant déterminants pour le réglage des prestations demandées au cahier des charges : résistance rencontrée lors des manoeuvres d'ouverture et de fermeture de la porte, avec possibilité de prédéfinir des zones de moindre résistance. En particulier, dans la zone du guide correspondant au tout début d'ouverture, on pourra prévoir une section réduite, (Figure 14), et un état de surface permettant un glissement du galet (21) au contact du guide (1), afin d'inhiber toute fonction de verrouillage dans ladite zone. A cet effet, certaines parties de la face (11) du guide pourront être revêtue d'un matériau à faible coefficient de friction (Téflon, surface traitée, ...).

Le guide pourra également être conçu tel que schématisé sur la Figure 15, avec deux branches (13) et (14), ou une seule branche (13), de sorte à ménager une zone où le galet (21) ne sera pas en contact avec le chemin de roulage (11). Cette disposition sera en particulier prévue pour les zones correspondant au début d'ouverture (ou fin de fermeture) de la porte. Le mécanisme (9) sera dans ce cas muni de coulisseaux de guidage (91) et (92) schématisés sur la Figure 16, pour guider les branches (13) et (14) et assurer un raccordement sans a-coups entre les galets (21) et (3), et le guide (1), lors des manoeuvres de la porte. Les coulisseaux (91) et (92) ne seront pas détaillés ici, mais pourront être réalisés de sorte que leurs formes épousent en partie les contours des sections des branches (13) et (14), et de sorte à présenter un coefficient de friction réduit. Une variante pourra consister à prévoir le montage des coulisseaux (91) et (92) à même la tôle de la porte (ou de la carrosserie).

Enfin, le guide (1) pourra être recourbé en son extrémité libre, tel que schématisé en Figure 12, de façon à constituer une butée pour le galet (3) - ou pour le galet (21) -permettant ainsi de limiter le débattement de la porte en position « pleine ouverture ».

Variante de guide : le guide (1) pourra être constitué par une plaque solidaire de la carrosserie (ou de la porte), sur laquelle le galet (21) viendra en appui. (Figure 17). Le galet (3) pourra être conservé pour s'opposer à l'effort engendré par le galet (21). Toutefois, si la plaque de guidage (1) est suffisamment rigide, le galet (3) ne sera pas nécessaire. Lors des manoeuvres de la porte, en ouverture ou en fermeture, le galet (21) aura une trajectoire approximativement circulaire, centrée sur l'axe des articulations entre la porte et la carrosserie. Des ouvertures (15) ou bossages (16), pourront être prévus sur la trajectoire du galet (21) afin de supprimer la fonction de blocage dans certains secteurs de sa course. (Figure 18). Les formes des zones de raccordement (151)-(152) ou (161)-(162) seront prévues de sorte à éviter les à-coups lors du cheminement du galet (21) sur sa trajectoire.

Autre variante de guide : le guide (1) pourra être constitué par un élément de forme cylindrique solidaire de la carrosserie (ou de la porte), sur lequel le galet (21) viendra en appui. (Figure 19). Le galet (3) ne sera en principe pas nécessaire à contrebalancer l'effort d'appui engendré par le galet (21). Lors des manoeuvres de la porte, en ouverture ou en fermeture, le galet (21) aura une trajectoire approximativement circulaire, centrée sur l'axe des articulations entre la porte et la carrosserie. Des ouvertures ou bossages pourront, comme dans la précédente variante, être prévus sur la trajectoire du galet (21) afin de supprimer la fonction de blocage dans certains secteurs de sa course.

### CHARIOT (2)

La forme du chariot (2) ne sera exposée ici que de façon schématique et pourra être optimisée à chaque cas d'application spécifique, en particulier pour répondre aux contraintes dimensionnelles de son environnement (Figure 2).

Le chariot (2) pourra être réalisé en métal, en matière plastique ou en matériau de synthèse et aura pour fonction d'assurer une liaison suffisamment rigide entre les éléments qu'il supporte. Il pourra être obtenu, à ce titre, par moulage, injection, forgeage, estampage ou tout autre procédé classique. Le chariot (2) est fixé à la porte (ou à la carrosserie) par tout moyen connu dans l'état actuel de l'art. (Vissage, boulonnage, sertissage, soudure, ).

Le chariot (2) comprend (Figure 1) :

### A/ Un galet-frein (21)

Le galet-frein (21), monté sur son axe (22), sera prévu de forme globalement cylindrique, en matière permettant une déformation élastique (élastomère, gomme ou matériaux utilisés dans la réalisation de pneumatiques,...). Le galet-frein (21) a pour rôle d'assurer un verrouillage relatif entre le guide (1) et le mécanisme (9). Le matériau dans lequel sera réalisé le galet (21) pourra être plus ou moins tendre, de façon à assurer, par déformation élastique, une légère force de résistance au roulement lors des manoeuvres d'ouverture et de fermeture. Le matériau constituant la bande de roulement (211) du galet (21), s'il est différent du matériau constituant le corps du galet, sera choisi de façon à garantir une force de friction suffisante par rapport au guide (1) ainsi qu'une longévité conforme aux cahiers des charges des applications envisagées. La bande de roulement (211) du galet (21) pourra être lisse, ou sculptée de motifs permettant d'assurer une meilleure adhérence par rapport au chemin de roulage (11). La bande de roulement (211) pourra comporter des crantages de toutes formes, venant en correspondance avec un crantage du chemin de roulage (11) du guide (1). En outre, la section de la bande de roulement (211) sera d'une forme en correspondance avec celle du chemin de roulage (11), (Figure 13), avec pour fmalité d'optimiser le guidage du galet (21) par rapport au guide (1).

Le galet (21) pourra être monté de telle sorte qu'il tourne librement autour de-son axe, ou au contraire de telle sorte que le galet et l'axe soient solidaires. L'arbitrage entre l'une ou l'autre solution s'effectuera en fonction de considérations économiques et/ou de longévité fonctionnelle de l'assemblage. Le blocage du mouvement axial de l'axe (22) par rapport au chariot (2), pourra être réalisé par tout moyen classique : rondelles et circlips ou goupilles de part et d'autre des ouvertures latérales du chariot, épaulements au niveau de l'axe, non représentés sur les illustrations jointes. Dans le cas où l'axe (22) est solidaire du galet (21), lui-même « prisonnier » du chariot (2), il ne sera pas nécessaire de prévoir un blocage axial. Dans ce cas, il pourra s'avérer utile de prévoir des épaulements (212)-(213) de part et d'autre du galet (21), afin de limiter les forces de friction entre ce dernier et les parois latérales du chariot (2). (Figure 3).

### B/ Un élément de freinage (23) :

L'élément-frein (23) sera constitué sous la forme d'un patin solidaire du chariot (2), dont une surface (231) viendra en contact avec la bande de roulement (211) du galet (21), pour en assurer le blocage. (Figure 1). La surface (231) de l'élément-frein (23) présentera des caractéristiques d'adhérence par rapport à la bande de roulement (211) du galet (21), qui pourra être obtenue par une rugosité ou par un crantage de toute nature, voire une forme d'engrenage, venant en correspondance avec la bande de roulement du galet (21). L'élément-frein (23) pourra être réalisé dans des matériaux offrant des caractéristiques d'adhérence suffisantes par rapport au matériau utilisé pour la réalisation du galet (21). (Matériaux métalliques, plastiques, élastomères, ...). L'élément-frein (23) pourra être partie intégrante du corps du chariot (2) : ensemble monobloc obtenu par injection, découpe et pliage de parties métalliques, ou autres procédés connus dans l'état actuel de l'art.

### C/ Des ouvertures latérales de guidage (25) et (26) : (Figure 2)

Des ouvertures latérales de guidage (25) et (26), pratiquées dans le corps du chariot (2), sont destinées à maintenir et à guider l'axe (22) du galet (21), en particulier au cours des manoeuvres d'ouverture et de fermeture de la porte. Ces ouvertures de guidage seront dessinées de telle sorte qu'elles présentent des bossages et des encoches, afin de produire les effets décrits ci-après. (Figures 4). D'après l'invention, l'axe (22) se déplace dans les ouvertures latérales de guidage (25) et (26). A cet effet, des coulisseaux, (223) et (224), pourront éventuellement être montés sur l'axe (22), de façon à permettre un meilleur guidage et un accroissement de la longévité de l'ensemble. (Figure 8). Ces coulisseaux pourront être réalisés dans un matériau qui offre des caractéristiques de friction faible par rapport au matériau constitutif du corps du chariot (2). Les ouvertures de guidage (25) et (26) pourront être obtenues par tout procédé connu en l'état de l'art (Par exemple par découpe s'il s'agit d'une pièce métallique ou par injection dans le cas d'une pièce plastique). De même, l'état de surface des zones en contact avec l'axe (22) ou avec les coulisseaux (223)-(224), sera tel qu'il n'y ait pas d'usure prématurée. A ce titre, le contour des ouvertures latérales de guidage (25) et (26), pourra être revêtu d'un matériau favorisant le coulissement et garantissant la longévité de l'ensemble.

Le déverrouillage est obtenu par déblocage du galet (21) vis à vis du guide (1) :

Lorsqu'un effort est exercé entre le guide (1) et le chariot (2), (manoeuvre d'ouverture ou de fermeture de la porte), l'axe (22) tend à s'extraire de la position centrale bloquée, matérialisée par des encoches (250) et (260) schématisées en Figure 4, puis tend à coulisser à l'intérieur des ouvertures latérales de guidage (25) et (26), dans le sens opposé à l'effort (Figure21), jusqu'à franchir les bossages, respectivement (251)-(261) ou (252)-(262), selon le sens, de sorte que le galet-frein (21) parvienne à s'échapper de l'élément-frein (23), permettant ainsi sa libre rotation et par conséquent un mouvement relatif entre le chariot (2) et le guide (1). Les bossages, respectivement (251)-(252) et (261)-(262), que comportent les ouvertures latérales (25) et (26), sont destinés à offrir une légère résistance au déplacement de l'axe (22), lors des manoeuvres d'ouverture ou de fermeture, permettant, entre autre, de calibrer l'effort nécessaire au déverrouillage ainsi que de déterminer le débattement de la porte que l'on souhaite obtenir, entre les positions verrouillées et déverrouillées. (Figures 4 et 20). Les rampes respectivement (2511)-(2512), (2521)-(2522), (2611)-(2612) et (2621)-(2622) des bossages (251), (252), (261) et (262), peuvent être légèrement dissymétriques, de sorte à différencier les efforts de verrouillage et de déverrouillage. (Figure 4). Il est à noter que l'élasticité du matériau constitutif du galet (21) participe au calibrage de l'effort de déverrouillage, un léger « écrasement » de celui-ci contre le guide (1) étant nécessaire pour que l'axe (22) franchisse les bossages, respectivement (251)-(261), ou (252)-(262). Les ouvertures latérales de guidage (25) et (26), comporteront par ailleurs des encoches, respectivement (253)-(254) et (263)-(264), dans lesquelles vient se loger l'axe (22), durant les manoeuvres d'ouverture et de fermeture de la porte et s'opposant ainsi à l'effort engendré par l'élément élastique (24). L'effort exercé par l'élément élastique (24) sur l'axe (22), ainsi logé dans deux des encoches (253)-(263) ou (254)-(264), est aussi en partie contrebalancé par l'effort de résistance au roulement du galet (21) sur le guide (1). Lorsque cesse l'effort d'entraînement du chariot (2) par rapport au guide (1), l'ensemble élastique (24) tend à extraire l'axe (22) des encoches respectivement (253)-(263) ou (254)-(264), pour le ramener dans sa position initiale verrouillée, dans les encoches (250) et (260). Le galet (21) est alors à nouveau bloqué entre l'élément-frein (23) et le guide (1), assurant le blocage relatif entre le chariot (2) et le guide (1). Cette opération de re-verrouillage, à partir de la position où l'on a cessé d'exercer un effort pour ouvrir ou fermer la porte, s'accompagne d'un débattement relatif limité entre la porte et la carrosserie. Ce débattement est déterminé par les dimensions des ouvertures de guidage (25) et (26). On obtient ainsi facilement une immobilisation de la porte dans une position quelconque que l'on choisit en effectuant la manoeuvre. Le calage de la porte s'effectue automatiquement dès que l'on cesse d'exercer un effort d'ouverture ou de fermeture, sans qu'il soit nécessaire de rechercher une position de crantage prédéfinie.

Variante : afin de renforcer la stabilité du galet (21) dans les positions « déverrouillées », il pourra être envisagé de placer des aimants permanents (ou tous matériaux magnétiques), (255), (256), (265), (266), au niveau des encoches respectives (253), (254), (263), (264) (Figure 5). Le mode de fixation des aimants n'est pas précisé ici, mais pourra être réalisé par tous les moyens connus en l'état actuel de l'art. (Sertissage, collage, vissage ou autre). Dans ce cas de figure, l'axe (22) du galet (21) sera nécessairement réalisé dans un matériau permettant de bénéficier de l'effet des aimants permanents : métaux ferreux, matériaux magnétiques. Une option supplémentaire pourra consister à ajouter des pièces (221) et (222), possédant les propriétés ci-avant, sur les extrémités de l'axe (22), tel qu'illustré sur la Figure 6, de telle sorte que les pièces, respectivement (221) et (222), viennent en regard des aimants permanents respectivement (255) et (265), ou (256) et (266).

Une variante possible consistera à réaliser les pièces (221) et (222) en matériaux magnétiques et à prévoir des taquets (257), (258), (267) et (268), au niveau des encoches respectives (253), (254), (263) et (264). (Figure 7). Les taquets (257), (258), (267) et (268), pourront être constitués dans le même matériau que le corps du chariot (2), pour autant que ce dernier soit réalisé à partir d'un matériau permettant de profiter de l'effet d'aimantation. Les taquets (257), (258), (267) et (268), pourront être, par exemple, réalisés par simple découpe et pliage d'une partie des faces latérales du chariot (2).

### D/ Un ensemble élastique (24)

- Un ensemble élastique (24), solidaire du chariot (2), est destiné à maintenir ou à ramener l'axe (22) dans la position « repos », galet (21) bloqué contre l'élément-frein (23). Cet ensemble élastique (24) pourra être constitué de lames métalliques ou plastiques déformables, agissant directement sur l'axe (22), telles que schématisées sur les Figures 9 et 10. L'ensemble élastique (24) pourra également agir par l'intermédiaire des coulisseaux de guidage (223) et (224) (Figure 8). L'ensemble élastique (24) pourra alors être constitué, à titre d'exemples non limitatifs, par un ou plusieurs ressorts hélicoïdaux, ou à lame, par un matériau élastique tel un bloc élastomère.

### GALET (3)

La fonction du galet (3) sera de contrebalancer l'effort subi par le guide (1) de la part du chariot (2), garantissant ainsi le maintien du guide (1) lors de son déplacement relatif au travers du mécanisme (9). (Figure 1). Le galet (3) sera libre en rotation autour d'un axe (31). L'axe (31) sera monté sur le support (32), lui-même solidaire du chariot (2), ou pourra être directement solidaire d'un élément de la porte (ou de la carrosserie). Le blocage axial de l'axe (31) par rapport au support (32) pourra être réalisé par tout moyen classique : circlip, goupille, épaulement au niveau de l'axe, non représenté sur les illustrations jointes.

## Revendications

1. Arrêt de porte à positions de maintien indéterminées entre la fermeture et la pleine ouverture, comprenant d'une part, un guide articulé (1), solidaire d'une partie fixe, telle qu'une carrosserie, ou de la partie mobile, telle qu'une porte, et d'autre part, un mécanisme (9), solidaire de l'autre partie, porte ou carrosserie, de sorte que le guide (1) et le mécanisme (9) présentent des possibilités de déplacement relatif l'un par rapport à l'autre, la fonction de maintien étant assurée par un blocage relatif du guide (1) par le mécanisme (9), l'ensemble étant **caractérisé en ce que** :
d'une part, le guide (1) offre un chemin de roulage et de blocage relatif entre ledit guide et le mécanisme (9), tandis que la surface du chemin de roulage (11) présentera une rugosité suffisante pour assurer l'adhérence avec un galet (21), destiné à assurer un blocage, et pourra à cet effet comporter toute forme de crantage venant en correspondance avec un éventuel crantage sur la bande de roulement (211) du galet (21), ledit galet pouvant être constitué dans un matériau plus ou moins tendre, afin d'assurer une bonne adhérence par rapport au guide (1);
d'autre part, le mécanisme (9) comprend un chariot (2), comportant un galet-frein (21), muni d'un axe (22) pouvant coulisser à l'intérieur d'ouvertures latérales de guidage (25) et (26), prévues dans le corps du chariot (2), ainsi qu'un élément de freinage (23) qui sera constitué sous la forme d'un patin solidaire du chariot (2) et dont une surface viendra en contact avec la bande de roulement du galet (21) pour en assurer le blocage, tandis qu'un ensemble élastique (24), agissant directement ou indirectement sur l'axe (22) assure le maintien et le retour du galet (21) dans la position verrouillée, cependant que l'effort subi par le guide (1) de par la force exercée par le galet (21) sur celui-ci sera contrebalancé par un galet (3), monté en opposition par rapport au galet (21), garantissant ainsi le maintien du guide (1) lors de son déplacement relatif vis à vis du mécanisme (9), ledit mécanisme assurant les trois fonctions suivantes :
a) blocage en rotation du galet-frein (21) contre le guide (1), en position indéterminée,
b) libération en rotation du galet (21) lorsqu'on exerce sur la porte un effort d'ouverture ou de fermeture supérieur à un seuil de déverrouillage prédéterminé, ce déverrouillage s'accompagnant d'un léger débattement entre le mécanisme (9) et le guide (1),
c) retour automatique en situation « verrouillée », dans une position d'ouverture indéterminée de la porte, lorsque cesse l'effort d'entraînement;
les ouvertures latérales de guidage (25) et (26) étant pourvues de bossages et d'encoches, qui constituent pour l'axe (22) des points de résistance au coulissement, ainsi que des positions stables, qui correspondent respectivement aux phases de « verrouillage », et aux phases de manoeuvres d'ouverture et de fermeture, lesdits bossages et encoches étant dessinés de telle sorte que lorsqu'un effort est exercé entre le guide (1) et le chariot (2), lors des manoeuvres d'ouverture ou de fermeture de la porte, l'axe (22) tend à coulisser à l'intérieur des ouvertures latérales de guidage, (25) et (26), dans le sens opposé à l'effort, avec un certain débattement, jusqu'à franchir les bossages, pour aller se loger dans des encoches, de sorte que le galet-frein (21) parvienne à s'échapper de l'élément de freinage (23), permettant ainsi sa libre rotation et par conséquent un mouvement relatif entre le chariot (2) et le guide (1); tandis que l'ensemble élastique (24), exerce un effort de rappel sur l'axe (22), ayant pour effet de le ramener spontanément en position centrale verrouillée, lorsque l'on cesse la manoeuvre d'ouverture ou de fermeture, le débattement de la porte lors de ce re-verrouillage étant limité par les dimensions des ouvertures latérales de guidage (25) et (26).

2. Arrêt de porte selon la revendication 1, **caractérisé en ce que** le support (32) du galet (3) soit intégré au chariot (2) pour ne constituer qu'une seule pièce.

3. Arrêt de porte selon la revendication 1, **caractérisé en ce que** des matériaux aimantés sont positionnés au niveau des ouvertures latérales de guidage (25) et (26), ou au niveau de l'axe (22), afin de renforcer le maintien de l'axes (22) dans les encoches lors des manoeuvres d'ouverture ou de fermeture de la porte.

4. Arrêt de porte selon la revendication 1, **caractérisé en ce que** la section des bandes de roulement du galet (21) présente des formes en U, en V, ou de type double rail de chemin de fer, de façon à en améliorer le guidage par rapport au chemin de roulage (11) du guide (1), ce dernier ayant alors une forme adaptée en correspondance avec cette configuration.

5. Arrêt de porte selon la revendication 1, **caractérisé en ce que** le guide (1) comporte deux branches (13) et (14) ou une seule branche (13), permettant de ménager une zone où le galet (21) ne soit pas en contact avec le chemin de roulage (11), afin d'inhiber la fonction de blocage dans ladite zone, les branches (13) et (14) pouvant être guidées par des coulisseaux (91) et (92).

6. Arrêt de porte selon la revendication 1, **caractérisé en ce que** le guide (1) soit constitué par une plaque solidaire de la carrosserie, ou de la porte, sur laquelle vient s'appuyer le galet (21), qui aura, lors des manoeuvres d'ouverture ou de fermeture, une course approximativement circulaire, globalement centrée sur l'axe des articulations entre la porte et la carrosserie.

7. Arrêt de porte selon la revendication 1, **caractérisé en ce que** le guide (1) soit constitué par un élément de forme cylindrique solidaire de la carrosserie, ou de la porte, sur lequel vient s'appuyer le galet (21), qui aura, lors des manoeuvres d'ouverture ou de fermeture, une course approximativement circulaire, globalement centrée sur l'axe des articulations entre la porte et la carrosserie.

## Claims

1. Door check mechanism providing an infinite number of stable retaining positions between fully opened and closed, this said mechanism comprising on the one hand a guiding arm (1) linked to a steady part, as for example a vehicle body, or linked to a moving part, as for example a passenger door, and on the other hand a mechanism (9), linked to the opposite part, respectively the passenger door or the vehicle body, in such a way that the guiding arm (1) penetrates through the mechanism (9) with a relative displacement between those two parts, the wedge function being provided by a relative blocking of guiding arm (1) through mechanism (9), the system being **characterized by** :
on the one hand, the guiding arm (1) provides a rolling and relative blocking path (11) between the said guiding arm and mechanism (9), whereas the surface of rolling path (11) will provide appropriate roughness to ensure the adherence of roller (21), the said roller being intended to ensure a wedging function, the surface of rolling path may therefore enclose any type of notches that will match the shape of rolling surface (211) of roller (21), the said roller being made of a more or less soft material, in order to provide a good adherence with guiding arm (1);
on the other hand, mechanism (9) includes a carriage device (2), which comprises a braking roller (21), mounted on an axle (22) which can slide along lateral guiding slots (25) and (26), which are provided on the sides of carriage device (2), whereas a braking element (23) made of a brake shoe linked to carriage device (2), will block roller (21) by a contact between one of its faces and the rolling surface of roller (21) and whereas a spring device (24), acting directly or indirectly on axle (22), is intended to hold and bring back roller (21) to the locked position, while the load exerted on the guiding arm (1) by roller (21) is counterbalanced by a roller (3), mounted to the opposite of roller (21), which leads to hold the guiding arm (1) during its relative displacement through mechanism (9), the said mechanism ensuring the three functions hereafter :
a) blocking of the rotation of roller (21) against guiding arm (1), in any un-predefined position,
b) release of the rotation of roller (21) whenever an opening or closing force greater than a predefined release threshold is exerted on the door, this release taking place within a limited clearance between mechanism (9) and guiding arm (1),
c) automatic re-locking, in any un-predefined position of the door, when the opening or closing force disappears;
the lateral guiding slots (25) and (26), comprising bosses and notches, intended to resist to the displacement of axle (22), and intended to provide stable positions, during respectively locked phase and opening or closing maneuvers, the said bosses and notches being designed in such a way that when a load appears between guiding arm (1) and carriage device (2), during door opening or closing maneuvers, axle (22) tends to slide along lateral guiding slots (25) and (26), in a direction opposite to the direction of the load, and after a limited clearance, the axle passes the bosses and reaches the notches, which releases roller (21) from the braking element (23), allowing its free rotation and therefore a relative displacement between carriage device (2) and guiding arm (1); whereas spring device (24), exerts a compression load on axle (22), tending to bring it back spontaneously to the central locked position, as soon as the opening or closing maneuver is interrupted, the clearance of the door during this re-locking phase being limited by the size of lateral guiding slots (25) and (26).

2. Door check mechanism as described in claim 1, **characterized by** the fact that the bracket (32) of roller (3) is part of carriage device (2), to form a single part.

3. Door check mechanism as described in claim 1, **characterized by** the fact that parts with magnetic properties are placed near the lateral guiding slots (25) and (26), or are placed on axle (22), in order to improve the stability of axle (22) when positioned in the notches during the opening or closing of the door.

4. Door check mechanism as described in claim 1, **characterized by** the fact that the cross section of the peripheral surface of roller (21) may have various shapes, like U, V or double railroad type, in order to improve the guiding of the said roller (21) along the rolling path (11) of guiding arm (1), the said guiding arm being therefore shaped accordingly.

5. Door check mechanism as described in claim 1, **characterized by** the fact that guiding arm (1) comprises two branches (13) and (14) or only one branch (13), in such a way that roller (21) encounters a portion of the rolling path (11) where they are not in contact, in order to prevent any retaining function within this said portion, whereas branches (13) and (14) may therefore be guided by sliding blocks (91) and (92).

6. Door check mechanism as described in claim 1, **characterized by** the fact that guiding arm (1) is realized with a rigid plate linked to the vehicle body - or to the door, with which roller (21) will be in contact, and whereas the said roller will move along an approximate circular path globally centered on the axis of the door hinges, during the door maneuvers, in opening or closing.

7. Door check mechanism as described in claim 1, **characterized by** the fact that guiding arm (1) is realized with a cylindrical part linked to the vehicle body - or to the door, with which roller (21) will be in contact, and whereas the said roller will move along an approximate circular path globally centered on the axis of the door hinges, during the door maneuvers, in opening or closing.

## Patentansprüche

1. Türarretierung in nicht vorbestimmten Anhaltpositionen zwischen der Schließung und vollen Öffnung, bestehend, einerseits, aus einer Gelenkführung (1), verankert mit einem feststehenden Teil, Karosserie, oder dem mobilen Teil, Tür, und, andererseits, einem, mit dem anderen Teil, Tür oder Karosserie, verankerten Mechanismus (9), so dass Führungseinheit (1) und Mechanismus (9) Möglichkeiten für relative Verschiebungen im Verhältnis zu einander darstellen; die Beibehaltung der Position wird mit einer Blockierung der Relativbewegung der Führungseinheit (1) durch Mechanismus (9) gesichert, wobei die Baugruppe folgende Eigenschaften vorweist:
einerseits, eine Führungseinheit (1) mit einer Rollstrecke und Blockierung der Relativbewegung zwischen der besagten Führungseinheit und dem Mechanismus (9), wobei die Oberfläche der Rollstrecke (11) genügend aufgeraut sein muss, um die Haftbeständigkeit mit den Rollen (21) für die Blockierung zu gewährleisten, und könnte hierzu mit Riffelungen jeglicher Art ausgestattet sein, die mit einer eventuellen Riffelung der Rollbänder (211) der Rollen (21) übereinstimmen müssen, wobei die besagten Rollen mit einem mehr oder weniger weichen Werkstoff ausgestattet sind, um eine gute Haftbeständigkeit zwischen ihr und der Führungseinheit (1) zu sichern ;
andererseits, einen Mechanismus (9), bestehend aus einem Fahrgestell (2) mit einer Bremsrolle (21), die mit einer Achse (22) ausgestattet ist, die innerhalb der, in dem Fahrgestellkörper (2) vorgesehenen seitlichen Führungsöffnungen (25) und (26) gleitet, sowie aus einem Bremselement (23) zusammengesetzt aus einem mit dem Fahrgestell (2) verankerten Gleitschuh, dessen eine Oberfläche mit dem Rollband der Rolle (21) in Kontakt kommt um deren Blockierung zu sichern, wobei die elastische Einheit (24) direkt oder indirekt auf die Achse (22) wirkt, und die Positionsbeibehaltung und das Rückfahren der Rolle (21) in die verriegelte Position sichert; die Kraft, die von der Rolle (21) auf dieser Führungseinheit (1) ausgeübt wird, wird von einer Rolle (3), die gegenüber der Rolle (21) montiert wurde, ausgeglichen, und garantiert so die Positionsbeibehaltung der Führungseinheit (1) während der relativen Verschiebung gegenüber dem Mechanismus (9), besagter Mechanismus mit folgenden drei Funktionen:
a) Blockierung in Rotation der Bremsrollen (21) gegen die Führungseinheit (1), in nicht vorbestimmter Position,
b) Freigabe zur Rotation der Rollen (21) wenn auf die Tür eine Kraft zum Öffnen oder Schließen ausgeübt wird, die stärker als ein vorbestimmter Schwellwert ist; diese Entriegelung wird von einem leichten Ausschlag zwischen Mechanismus (9) und Führungseinheit (1) begleitet,
c) automatisches Rückfahren in verriegelter Situation, in eine nicht vorbestimmte Öffnungsposition, wenn die Antriebskraft nachlässt;
die seitlichen Führungsöffnungen (25) und (26), sind mit Nocken und Kerben versehen, die, während den Verschiebungen der Achse (22) Widerstandspunkte darstellen, sowie auch stabile Positionen, die jeweils den Entriegelungsphasen, und den Phasen der Manipulationen zum Öffnen und Schließen entsprechen, wobei die besagten Nocken und Kerben zeichnerisch so vorgesehen wurden, dass, wenn eine Kraft zwischen Führungseinheit (1) und Fahrgestell (2) während der Manipulationen zum Öffnen oder Schließen der Tür ausgeübt wird, die Achse (22) versucht in den seitlichen Führungsöffnungen (25) und (26) entgegengesetzt der ausgeübten Kraft mit einem bestimmten Ausschlag zu gleiten, bis zum Überschreiten der Nocken, um in den Kerben einzurasten, damit die Bremsrolle (21) aus dem Bremselement (23) entgleiten kann, zur Freigabe der Rotation, und folglich der relativen Bewegung zwischen Fahrgestell (2) und Führungseinheit (1); wohingegen die elastische Einheit (24) einen Druck auf die Achse (22) ausübt, was eine spontane Rücksetzung dieser in die verriegelte Zentralposition zur Folge hat, wenn die Manipulation zum Öffnen oder Schließen nachlässt, wobei der Türausschlag während dieser Wieder-Verriegelung durch die Dimensionen der seitlichen Führungsöffnungen (25) und (26) begrenzt ist.

2. Türarretierung nach Patentanspruch 1, charakterisiert mit Träger (32) der Rolle (3), integriert in das Fahrgestell (2) um eine einziges Teil zu bilden.

3. Türarretierung nach Patentanspruch 1, charakterisiert mit magnetischen Werkstoffen, die auf den seitlichen Führungsöffnungen (25) und (26), oder auf den Achsen (22) positioniert sind, um die Positionsbeibehaltung der Achsen (22) in den Kerben bei den Manipulationen der Tür zum Öffnen oder Schließen, zu verstärken.

4. Türarretierung nach Patentanspruch 1, charakterisiert mit dem Bereich der Rollbänder der Rolle (21) in verschiedenen Formen, U-Form, V-Form, Doppelbahnstrecke, zur Verbesserung der Führung in Bezug auf die Rollstrecke (11) von Führungseinheit (1), wobei Letztere folglich eine der entsprechenden Konfiguration angepasste Form hat.

5. Türarretierung nach Patentanspruch 1, charakterisiert mit Führungseinheit (1) mit zwei Armen (13) und (14) oder einem Arm (13), um einen Bereich auszusparen, wo die Rolle (21) nicht in Kontakt mit der Rollstrecke (11) ist, zum Sperren der Blockierungsfunktion in dem besagten Bereich, wobei die Arme (13) und (14) mit Führungsgleitfüssen (91) und (92) geführt werden können.

6. Türarretierung nach Patentanspruch 1, charakterisiert mit Führungseinheit (1) bestehend aus einer Platte die mit der Karosserie, oder der Tür, verankert ist, und die die Rollen (21) aufliegen, die während der Manipulationen zum Öffnen und Schließen eine fast runde Strecke zurücklegen, und hauptsächlich auf die Achse der Gelenke zwischen Tür und Karosserie zentriert sind.

7. Türarretierung nach Patentanspruch 1, charakterisiert mit Führungseinheit (1) bestehend aus einem zylindrischen Element, das mit der Karosserie, oder der Tür, verankert ist, und auf dem die Rolle (21) aufliegt, die während der Manipulationen zum Öffnen und Schließen eine fast runde Strecke zurücklegt, und hauptsächlich auf die Achse der Gelenke zwischen Tür und Karosserie zentriert ist.
